# EUROPÄISCHE PATENTANMELDUNG

(11) **EP 0 530 630 A1**
(43) Veröffentlichungstag der Anmeldung: **10.03.1993**
(21) Anmeldenummer: 92114381.4
(22) Anmeldetag: 24.08.1992
(51) Int. Cl.: F23D 14/16

(54) **Gasbrenner**

(30) Priorität: 06.09.1991 DE 4129711
(71) Anmelder: BUDERUS HEIZTECHNIK GmbH, D-35522 Wetzlar (DE)
(72) Erfinder: Grabenhenrich, Heinz-Bernd, Dr.-Ing., W-3550 Marburg (DE); Faust, Hans-Joachim, Dipl.-Ing., W-6300 Giessen (DE)

(57) **Zusammenfassung**

Das Brennelement des Gasbrenners besteht aus einem einheitlichen, porösen Körper (1), bei dem in mehreren Zonen (2, 3, 4) infolge einer sich verändernden Körnung bzw. Struktur die Zahl der Einzelquerschnitte von innen nach außen zunimmt und gleichzeitig kleiner wird. Dadurch werden innerhalb dieses Materials die angestrebten Funktionen eines Drosselns und Verteilens des durchströmenden Gas-Luft-Gemisches optimal erfüllt.

## Beschreibung

Die Erfindung betrifft einen Gasbrenner nach dem Oberbegriff des Patentanspruches 1.

Ein solcher Gasbrenner ist der DE 38 31 624 A1 zu entnehmen. Das Brennelement besitzt dort mehrere Lagen eines perforierten Materiales. Eine innere Lage mit relativ großen Durchtrittsöffnungen dient der Drosselung des einströmenden Brenngas-Luft-Gemisches, eine mittlere Lage hat eine Verteilfunktion und eine äußere Lage mit einer sehr feinen Perforation bildet schließlich die Oberfläche, über der die Verbrennung stattfindet. Das Brennelement kann die dort dargestellte zylindrische, aber auch jede beliebige andere Form besitzen. So ist beispielsweise eine ebene oder halbkugelförmige Gestaltung möglich und leicht darzustellen.

Die Erzeugung solcher Brennelemente aus mehreren Lagen erfordert einen gewissen Aufwand mit entsprechenden Kosten. Nur durch eine sehr genaue Abstimmung der Perforation ist eine optimale Vormischung des Gas-Luft-Gemisches zu erzielen, was jedoch nicht immer erreicht wird. Schließlich können auch die auftretenden Temperaturwechsel zu Schwierigkeiten führen.

Der Erfindung lag deshalb die Aufgabe zugrunde, einen gattungsgemäßen Gasbrenner zu schaffen, dessen Brennelement einfach und preisgünstig herzustellen ist und das sowohl hinsichtlich der Funktion als auch hinsichtlich der Reaktion auf Temperaturunterschiede und -wechsel optimale Eigenschaften besitzt.

Der erfindungsgemäße Gasbrenner besitzt das im Kennzeichen des Patentanspruches 1 genannte Merkmal.

Das Brennelement besteht nicht mehr aus mehreren getrennten Lagen unterschiedlichen Aufbaues. Es handelt sich vielmehr um einen einheitlichen, porösen Körper aus einem hitzebeständigen Material mit einer von innen nach außen veränderlichen Porosität. Auf diese Weise ergeben sich am Einheitskörper die gewünschten Funktionszonen zum Drosseln, Verteilen und Verbrennen des durchströmenden Gas-Luft-Gemisches.

Das Brennelement läßt sich sehr einfach durch ein schichtweises Auftragen oder Einpressen der Komponenten mit unterschiedlicher Struktur auf oder in einen Stützkörper erstellen. Es entsteht ein mehrschichtiger Sinter- oder Preßkörper, der die gewünschten optimalen Eigenschaften besitzt. Als Material für das Brennelement ist beispielsweise Siliziumcarbid oder Aluminiumoxid geeignet, aber auch die Anwendung anderer Werkstoffe, wie Faserstoffe, ist denkbar. Wesentlich ist die Tatsache, daß in einem einheitlichen Körper durch eine veränderliche Porosität die unterschiedlichen Funktionen hintereinander ablaufen und daß dieser Körper einfach zu fertigen ist und eine hohe Temperaturwechselbeständigkeit besitzt.

Die Veränderung der Strömungsquerschnitte ist bei Sinterkörpern durch eine von innen nach außen abnehmende Korngröße zu erzielen. In Anlehnung an die genannte DE 38 31 624 A1 können drei Zonen unterschiedlicher Porosität vorgesehen werden. Die Porosität an der Oberfläche ist dabei so zu wählen, daß eine Abhebeneigung der Flamme und auch eine Rückschlaggefahr vermieden wird. Die Zonen können auch gleitend ineinander übergehen, so daß eine kontinuierliche Veränderung der Porosität vorliegt.

Brennelemente aus porösem, hitzebeständigen Material stellen an sich einen altbekannten Stand der Technik dar. Dabei handelt es sich aber um Körper mit einheitlicher Porosität, und zwar auch dann, wenn die Körper mehrlagig gestaltet sind. Es wurden bisher keine Überlegungen angestellt, durch eine von innen nach außen zunehmende Zahl von kleiner werdenden Einzelquerschnitten, d.h. durch eine sich verfeinernde Porosität, hintereinander die Funktionen eines Drosselns, Verteilen und Verbrennens des Gas-Luft-Gemisches ablaufen zu lassen.

Die beigefügte Zeichnung stellt ein Ausführungsbeispiel der Erfindung dar. Es zeigt:
Fig. 1: Einen Längsquerschnitt durch ein Brennelement und
Fig. 2: einen vergrößerten Ausschnitt aus Fig. 1.

Das Brennelement besteht aus einem einheitlichen, porösen Körper 1 aus einem hitzebeständigem Material. Die Struktur verfeinert sich von innen nach außen, im dargestellten Fall durch eine innere Zone 2 grober Körnung eine mittlere Zone 3 etwas feinerer Körnung und eine äußere Zone 4 feiner Körnung. Es entstehen unterschiedliche Strömungsquerschnitte, die in dem einheitlichen Element die Funktionen des Drosselns und Verteilens des einströmenden Gas-Luft-Gemisches übernehmen. Die Verbrennung erfolgt dann über der Oberfläche.

## Patentansprüche

1. Gasbrenner mit einem aus mehreren perforierten Lagen bestehenden Brennelement, wobei die Lagen infolge eines von innen nach außen sich verändernden Gesamtströmungsquerschnittes ein Drosseln und Verteilen des durchströmenden Gas-Luft-Gemisches bewirken,
dadurch gekennzeichnet, daß das Brennelement als einheitlicher, poröser Körper (1) aus einem hitzebeständigen Material mit einer Porosität in Form einer von innen nach außen zunehmenden Zahl von kleiner werdenden Einzelquerschnitten besteht.

2. Gasbrenner nach Anspruch 1,
dadurch gekennzeichnet, daß vorzugsweise drei Zonen (2, 3, 4) unterschiedlicher Porosität vorhanden sind, und zwar eine innere Zone (2) großer Einzelquerschnitte, eine mittlere Zone (3) mittlerer Einzelquerschnitte und eine äußere Zone (4) feinster Einzelquerschnitte bzw. feinster Struktur.

3. Gasbrenner nach den Ansprüchen 1 und 2,
dadurch gekennzeichnet, daß die Zonen gleitend ineinander übergehen.

4. Gasbrenner nach den Ansprüchen 1 bis 3,
dadurch gekennzeichnet, daß sich die Struktur von innen nach außen kontinuierlich verfeinert.
